# DEMANDE DE BREVET EUROPEEN

(11) **EP 1 321 514 A1**
(43) Date de publication de la demande: **25.06.2003**
(21) Numéro de dépôt: 01130629.7
(22) Date de dépôt: 21.12.2001
(51) Int. Cl.: C11D 17/00, C11D 3/37

(54) **Détergent liquide à action récurante contenant du polyéthylène particulaire**

(71) Demandeur: Maclean S.A., 1528 Luxembourg (LU)
(72) Inventeur: Van Puyvelde, Gilbert, B-4623 Fleron (BE)
(74) Mandataire: Kihn, Pierre Emile Joseph

(57) **Abrégé**

Détergent liquide à action récurante pour le nettoyage de surfaces solides, contenant de l'eau, un ou plusieurs agents tensioactifs et du polyéthylène particulaire en suspension.

## Description

### Introduction

La présente invention concerne des détergents liquides pour le nettoyage de surfaces solides à usage universel ou spécifique.

L'état de la technique révèle de nombreux produits de nettoyage à action récurante. Ceux-ci contiennent généralement une ou plusieurs substances abrasives, des sels inorganiques, des agents tensioactifs et d'autres additifs et/ou adjuvants, comme des agents de blanchiment, des stabilisateurs, des complexants, des colorants, des parfums, des agents épaississants, etc.

Les substances abrasives généralement préconisées sont des particules de matières minérales poudreuses de forme souvent irrégulière d'une granulométrie moyenne entre 10 et 100 µm.

Le problème de ces produits de nettoyage est que leur pouvoir récurant ou abrasif, qui provient surtout de la dureté du matériau et de la taille et de la forme des particules, augment considérablement le risque de rayures et de griffes sur les surfaces solides, même sur les matériaux résistants. Ces compositions sont par conséquent tout à fait inappropriées pour les supports sensibles, comme les peintures, les matières plastiques, le bois, etc.

La réduction de la dureté et/ou de la granulométrie des particules abrasives permet dans une large mesure à éviter ou à atténuer le problème de l'endommagement du support, mais elle affecte simultanément l'efficacité des produits de nettoyage p.ex. dans l'éradication de graisses collées ou d'autres résidus séchés de diverses origines.

Le brevet japonais JP000204035 révèle un produit nettoyant faiblement acide pour la peau pouvant contenir, entre autres, facultativement de la poudre de polyéthylène, l'objectif de l'addition de polyéthylène en poudre étant d'améliorer la quantité et la qualité de la mousse.

### Objet de l'invention

L'objet de la présente invention est par conséquent de proposer des produits de nettoyage liquides d'usage universel à action récurante, permettant l'élimination de taches tenaces p.ex. de graisses brûlées et de résidus de fumée sur des supports solides, sans rayer, griffer ou ternir les surfaces traitées.

### Description générale de l'invention

Conformément à l'invention, cet objectif est atteint par un détergent liquide à action récurante pour le nettoyage de surfaces solides, contenant de l'eau, un ou plusieurs agents tensioactifs et du polyéthylène particulaire en suspension.

L'utilisation de polyéthylène comme agent abrasif ou récurant dans les détergents de la présente invention permet de réduire nettement le risque de rayer, de griffer ou de ternir les surfaces nettoyées, tout en bénéficiant d'un pouvoir de récurage élevé.

Ces détergents sont d'un usage relativement universel et sont particulièrement indiqués pour l'élimination de taches tenaces de graisses séchées ou brûlées, de résidus de fumées et d'incrustations d'origines diverses.

Un autre avantage soulignant le caractère universel des présents détergents est qu'ils conviennent également au nettoyage de textiles fortement souillés.

Le polyéthylène utilisé est constitué de préférence de fines particules, avec une granulométrie moyenne dans la gamme de 30 à 100 µm, de préférence avec une distribution granulométrique étroite. Une gamme davantage préférée se situe entre 40 et 80 µm, avec une granulométrie maximale inférieure à 150 µm.

L'agent abrasif, c'est-à-dire le polyéthylène particulaire, se trouve en suspension dans le détergent liquide. Sa teneur dans les détergents de la présente invention peut être variée dans de larges mesures et dépendra d'une part de l'usage prévu et d'autre part la durée de stockage attendue, c'est-à-dire de la stabilité souhaitée de la suspension. L'agent abrasif représente généralement moins de 15 % en poids, de préférence de 0,1 à 10 % en poids, ou préférentiellement de 1 à 5 % en poids de la composition détergente de la présente invention.

Pour améliorer davantage la stabilité à long terme de ces suspensions, il peut être approprié d'ajouter un ou plusieurs supports pour le polyéthylène. La nature de ces supports n'est pas critique dans la mesure où ils facilitent ou stabilisent la suspension du polyéthylène et qu'ils sont compatibles avec les autres ingrédients. Il s'agira généralement de composants présentant une affinité simultanée pour le polyéthylène et pour le solvant, c'est-à-dire l'eau, par exemple d'une manière générale les agents tensioactifs, décrits ci-dessous, mais en particulier les agents tensioactifs non-ioniques. Un groupe préféré de composés supports pour le polyéthylène sont les alcools gras de type éther alkylé de polyéthylèneglycol, dont la teneur se situe de préférence entre 2 et 15 % en poids.

Les agents tensioactifs dans le sens de la présente invention peuvent être des surfactants anioniques, cationiques, non-ioniques et/ou amphotères. La teneur totale en agents tensioactifs dans les détergents de la présente invention ne dépasse généralement pas 40 % en poids et elle se situe en particulier entre 0,1 et 30 % en poids, de préférence entre 5 et 20% en poids.

Des agents tensioactifs anioniques appropriés comprennent par exemple les acides carboxyliques en C₆-C₂₂ et leurs sels, les acides alkylbenzènesulfoniques en C₈-C₂₀ et leurs sels, les alkylsulfates en C₆-C₂₂ et les alkylpolyoxyalkylènesulfates en C₆-C₂₂ avec 1 à 20 unités d'oxyéthylène et/ou d'oxypropylène.

Des agents tensioactifs anioniques préférés sont les acides gras en C₆-C₂₂, saturés ou insaturés, ramifiés ou non, de même que leurs sels, par exemple leurs sels de métaux alcalins ou alcalino-terreux, en particulier de sodium et de potassium. Des acides gras préférés sont l'acide oléique, palmitique, stéarique, ainsi que leurs mélanges.

Les agents tensioactifs non-ioniques peuvent être choisis dans le groupe des alcools ou oxoalcools gras en C₆-C₂₂ et leurs produits d'addition avec l'oxyde d'éthylène.

Il est également possible de préparer des détergents liquides selon l'invention en y incorporant un ou plusieurs agents tensioactifs amphotères et/ou cationiques.

Pour augmenter les performances des détergents, il est aussi prévu d'y mélanger un ou plusieurs co-solvants organiques, choisis dans le groupe des alcools, par exemple le méthanol, l'éthanol, le propanol, etc., des glycols, par exemple l'éthylèneglycol, le diéthylèneglycol, des éthers, par exemple l'éther diéthylique, dibutylique et/ou des glycoléthers, par exemple, le mono-, di-, tri- ou polyéthylèneglycoléther. Un co-solvant préféré est le butyldiglycol.

La viscosité des compositions de la présente invention peut être ajustée en fonction des besoins. Un ou plusieurs agents épaississants y sont alors ajoutés, de préférence avant l'introduction des autres ingrédients. On peut citer à titre d'exemple des composés organiques, l'agarose, la gomme adragante, les pectines les polyoses, l'amidon, la gélatine, la carboxyméthylcellulose, les poly(méth)acrylates, les acides polycarboxyliques, etc. ou des composés inorganiques, comme les acides siliciques et polysiliciques, les zéolithes, etc.

Outre les ingrédients déjà cités, les détergents peuvent contenir un ou plusieurs autres additifs et adjuvants courants. Il s'agit par exemple de substances choisies parmi les stabilisateurs pour améliorer les qualités de la suspension, les inhibiteurs de mousse, les complexants pour complexer certains ions métalliques, les séquestrants pour atténuer les effet de la dureté de l'eau, les agents conservateurs pour la protection à plus long terme, les agents de blanchiment comme le perborate de sodium, les agents bactéricides ou de désinfection, les agents anticorrosion, les agents antistatiques, les colorants, par exemple pour permettre l'identification des différentes utilisations souhaitées, les parfums, etc.

Le pH des détergents peut être adapté aux besoins. Généralement dans de tels détergents, il est préconisé d'utiliser de l'hydroxyde de sodium pour faciliter le mouillage et donc l'élimination entre autres des graisses sur les surfaces qui ne sont pas sensibles aux pH basiques. Parfois, par exemple dans le cas de textiles, il peut être plus approprié d'utiliser de l'hydroxyde de potassium qui est moins oxydant pour ces applications.

Le pH dans la mesure où il n'est pas imposé par les ingrédients choisis, peut être adapté en y ajoutant un acide ou une base, par exemple de l'acide citrique ou de l'hydroxyde de sodium et/ou de potassium.

L'ordre d'addition lors de la préparation des détergents liquides de la présente invention des ingrédients n'est pas critique, dans la mesure où il ne s'impose pas par le bon sens. En effet, par exemple les composés supports pour le polyéthylène seront ajoutés de préférence avant ce dernier pour éviter un dépôt prématuré des particules.

Pour la préparation des détergents liquides selon l'invention, il est pratique de démarrer avec un minimum de 20 % en poids d'eau, dans laquelle on ajoute ensuite les autres ingrédients un à un ou sous forme de prémélanges partiels et on ajuste finalement le volume avec le restant d'eau.

Les exemples de détergents suivants ne sont donnés qu'à titre d'illustration des possibilités offertes par la présente invention.

### Exemples

a) Formulation de détergent liquide convenant particulièrement pour le nettoyage de résidus d'huiles minérales, de sols de garage, de pièces de machines, etc.

| Composants | Pourcentage en poids |
|---|---|
| Eau | 20 |
| Hydroxyde de sodium | 3 |
| A en C₈-C₂₄ | 4 |
| Acide aminocarboxylique | 2,5 |
| Butyl-diglycol | 3 |
| Polyéthylène pulvérulent (1 - 50 µm) | 0,8 |
| Borate de soude | 1,5 |
| Acide gras de tallol | 2 |
| Gluconate de potassium | 0,5 |
| Eau | Balance |

b) Formulation de détergent liquide spécialement destiné à des application dans le domaine de l'hôtellerie et des restaurants pour l'élimination de résidu de graisses brûlées, par exemple, sur les fours, les hottes, etc.

| Composants | Pourcentage en poids |
|---|---|
| Eau | 20 |
| Hydroxyde de potassium | 8 |
| Métasilicate de sodium | 10 |
| Polyéthylène pulvérulent (1 - 50 µm) | 2 |
| Gluconate de zinc | 1,5 |
| Lauryléther de sodium | 4 |
| Acide gras de coco | 6 |
| Conservateur | 1,5 |
| Acide citrique | jusqu'à pH = 10,5 à 11 |
| Eau | Balance |

c) Formulation de détergent liquide pour des applications sanitaires.

| Composants | Pourcentage en poids |
|---|---|
| Eau | 20 |
| Butyl-glycol | 10 |
| Polyéthylène pulvérulent (1 - 50 µm) | 3 |
| Lauryléther de sodium | 5 |
| Sokolan pa50 (BASF) | 4 |
| Gluconate de potassium | 6 |
| Diméthylbutylphénol | 2 |
| Hydroxyde de sodium | 4 |
| Métasilicate de sodium | 3 |
| Acide citrique | jusqu'à pH = 10,5 à 11 |
| Eau | Balance |

## Revendications

1. Détergent liquide à action récurante pour le nettoyage de surfaces solides, contenant de l'eau, un ou plusieurs agents tensioactifs et du polyéthylène particulaire en suspension.

2. Détergent selon la revendication 1, contenant un ou plusieurs supports pour le polyéthylène choisis dans le groupe des alcools gras de type éther alkylé de polyéthylèneglycol.

3. Détergent selon la revendication 1 ou 2, dans lequel la granulométrie du polyéthylène particulaire se situe entre 30 et 100 µm.

4. Détergent selon l'une quelconque des revendications précédentes, dans lequel le polyéthylène particulaire représente moins de 15 % en poids.

5. Détergent selon l'une quelconque des revendications précédentes, dans lequel les agents tensioactifs sont choisis parmi les agents tensioactifs anioniques et/ou non-ioniques.

6. Détergent selon la revendication 5, dans lequel les agents tensioactifs anioniques sont choisis dans le groupe des acides carboxyliques en C₆-C₂₂ et de leurs sels, des acides alkylbenzènesulfoniques en C₈-C₂₀ et de leurs sels, des alkylsulfates en C₆-C₂₂ et des alkylpolyoxyalkylènesulfates en C₆-C₂₂.

7. Détergent selon la revendication 4 ou 5, dans lequel les agents tensioactifs non-ioniques sont choisis dans le groupe des alcools ou oxoalcools gras en C₆-C₂₂ et leurs produits d'addition avec l'oxyde d'éthylène.

8. Détergent selon l'une quelconque des revendications précédentes, contenant en outre un ou plusieurs co-solvants organiques, choisis dans le groupe des alcools, des glycols, des éthers et/ou des glycoléthers.

9. Détergent selon l'une quelconque des revendications précédentes, contenant en outre d'autres additifs et adjuvants courants choisis parmi les stabilisateurs, les inhibiteurs de mousse, les complexants, les séquestrants, les agents épaississants, les agents conservateurs, les agents de blanchiment, les agents bactéricides, les agents anticorrosion, les agents antistatiques, les colorants, les parfums, etc.

10. Méthode pour la préparation de détergents liquides selon l'une quelconque des revendications précédentes consistant à introduire dans un minimum de 20 % en poids d'eau tous les ingrédients et en ajoutant finalement le volume restant.
